# FASCICULE DE BREVET EUROPEEN

(11) **EP 1 217 205 B1**
(45) Date de publication et mention de la délivrance du brevet: **08.11.2006**
(21) Numéro de dépôt: 01403259.3
(22) Date de dépôt: 14.12.2001
(51) Int. Cl.: F02N 11/08

(54) **Procédé et dispositif de commande de l'alimentation d'un moteur électrique de démarreur de véhicule automobile**
Verfahren und Vorrichtung zur Steuerung der Leistungsversorgung eines elektrischen Motors für einen Kraftfahrzeuganlasser
Method and apparatus for controlling the power supply of an electric motor for a vehicle starter motor

(30) Priorité: 22.12.2000 FR 0016945
(43) Date de publication de la demande: 26.06.2002
(73) Titulaire: VALEO EQUIPEMENTS ELECTRIQUES MOTEUR, 94017 Creteil (FR)
(72) Inventeur: Sebille, Dominique, 94110 Arcueil (FR); Vilou, Gérard, 69160 Tassin (FR)

(56) Documents cités:
- EP-A- 0 727 577
- WO-A-00/14402
- FR-A- 2 679 717

## Description

La présente invention se rapporte aux procédés et aux dispositifs de commande de l'alimentation de démarreurs de véhicule automobile.

Tel qu'illustré à la figure 1, un démarreur de véhicule automobile comporte classiquement un moteur électrique M dont l'arbre de sortie porte un pignon 10 mobile qui est destiné à coopérer avec l'engrenage d'une couronne de démarrage du moteur thermique du véhicule (non représentée).

Le pignon 10 est monté coulissant sur l'arbre du moteur entre une position de repos dans laquelle il est désengagé de la couronne de démarrage et une position active dans laquelle il engrène avec celui-ci.

Un contacteur 12, qui comporte un bobinage 12a et un noyau plongeur 12b mobile axialement par rapport au moteur électrique M lorsque le bobinage 12a est activé, assure la commande de l'alimentation du moteur électrique M par déplacement d'un contact mobile 14 d'une position d'ouverture vers une position de fermeture, en étant poussé par le noyau plongeur 12b.

Le contacteur 12 commande également le déplacement du pignon mobile 10. Son noyau plongeur 12b est pour cela relié au pignon 10 par des moyens mécaniques désignés par la référence numérique générale 16.

Ces moyens mécaniques comportent une fourchette coopérant, par son extrémité supérieure, avec le noyau plongeur 12b et, par son extrémité inférieure, avec un lanceur auquel appartient le pignon 10.

Ce lanceur comporte une roue libre intercalée axialement entre un moyeu et le pignon 10. Le moyeu est doté intérieurement de cannelures hélicoïdales en prise avec des dentures hélicoïdales externes complémentaires portées localement par l'arbre de sortie du moteur électrique M.

La fourchette est montée de manière pivotante entre ses deux extrémités sur un carter contenant intérieurement les moyens mécaniques 16 et portant le moteur M et le contacteur 12. Le lanceur, avec son pignon 10, est animé d'un mouvement hélicoïdal lorsqu'il est déplacé par la fourchette pour venir en prise avec la couronne de démarrage.

Ceci est réalisé en alimentant le bobinage 12a suite à un actionnement de la clé de contact du véhicule, ce qui permet de mettre en mouvement le noyau plongeur 12b qui est alors attiré en direction d'un noyau fixe 18 monté à l'extrémité d'un support du bobinage 12a jusqu'à une position d'appui sur ce dernier dans lequel le circuit d'alimentation du moteur électrique M est fermé.

Les moyens mécaniques 16 comportent également un ressort de rappel Rr monté autour du noyau 12b pour rappeler celui-ci en position de repos, un ressort de coupure Rc associé au contact mobile 12b pour rappeler celui-ci en position d'ouverture et un ressort Rd dit ressort « dents contre dents », de raideur plus forte que celle du ressort de Rappel Rr. Ce ressort dents contre dents est logé à l'intérieur du noyau 12b et est en prise avec une première tige 20 reliée par un axe à l'extrémité supérieure de la fourchette pour attelage de celle-ci au noyau 12b.

Cette tige, montée à l'intérieur d'un trou borgne du noyau 12b est destinée, après une course déterminée, à venir en prise avec une deuxième tige 22 solidaire du contact mobile 14 et montée coulissante à l'intérieur du noyau fixe 18. En position de fermeture, le contacteur 12 coopère avec un contact fixe réalisé sous la forme de plots P reliés respectivement à la borne positive de la batterie et au moteur électrique M, permettant ainsi l'alimentation de ce dernier.

Ainsi, le contacteur 12 provoque tout d'abord le déplacement du pignon mobile jusqu'à la couronne de démarrage puis, en fin de course du noyau mobile 12b, l'alimentation du moteur électrique M.

Il arrive souvent que le pignon 10 vienne axialement en contact de butée avec les dents de la couronne avant de pénétrer dans celle-ci.

Dans ce cas, le ressort dit "dents contre dents" est comprimé, ce qui permet au noyau plongeur 12b de poursuivre sa course pour alimenter le moteur électrique.

La mise en rotation du pignon 10 et la poussée du ressort dents contre dents Rd permettent alors conjointement la pénétration des dents du pignon dans la couronne.

Cependant, dès la fermeture du contacteur 12, le moteur électrique M est alimenté sous pleine puissance. La vitesse du pignon 10 croît alors très rapidement, entraînant des chocs et des contraintes relativement importantes, susceptibles de provoquer des usures des faces frontales des dentures de la couronne et du pignon qui, à terme, peuvent empêcher une pénétration correcte du pignon. Il s'ensuit une rapide destruction de ces derniers.

Par ailleurs, lorsque le contact mobile 12b se situe en bout de course, le pignon mobile 10 se situe à proximité d'une butée de fin de course B. Le pignon 10, immobilisé en rotation par le couple résistant exercé par la couronne d'entraînement du moteur thermique, est propulsé par les cannelures hélicoïdales liant la roue libre et l'arbre de sortie jusqu'à venir en appui contre une butée B. Le pignon est alors solidaire de l'arbre et entraîne le moteur thermique en rotation.

Au cours de ce déplacement, l'arbre de sortie du moteur M acquiert une vitesse de rotation importante alors que la couronne d'entraînement du moteur thermique reste immobile.

Dès que le pignon vient prendre appui contre la butée, un choc violent se produit suite au freinage du pignon et à la mise en rotation du moteur thermique. Le niveau de ce choc est fonction des inerties mécaniques du moteur thermique et du démarreur, de la vitesse de ce dernier au moment du choc, de l'élasticité torsionnelle du démarreur et du moteur thermique. Il en résulte des bruits relativement importants, des usures et des risques de destruction de la couronne et du pignon.

On a tenté de pallier ces inconvénients en utilisant des matériaux suffisamment résistants et en dimensionnant suffisant les pièces mécaniques incriminées. Cette solution engendre cependant un coût rédhibitoire.

Une autre solution consiste à limiter l'alimentation du moteur électrique du démarreur tant que le pignon ne se situe pas en position active et à mettre en oeuvre une phase d'alimentation de ce moteur avec une puissance accrue dès que le pignon se situe en position active.

Tel est par exemple le cas du démarreur décrit dans le document FR-A-2 791 830, dans lequel, tant que le pignon n'a pas atteint sa position active, l'on effectue une comparaison du courant d'alimentation du moteur avec une valeur de seuil et l'on réduit l'alimentation du moteur en cas de dépassement de ce seuil.

Tel est également le cas dans le document FR-A-2 679 717 dans lequel on utilise une bobine pilotant l'actionnement d'un contacteur d'alimentation du moteur électrique et l'avancement du pignon, la bobine étant alimentée par l'intermédiaire d'un transistor commandé par exemple par des impulsions de type à modulation par largeur d'impulsions, selon laquelle on augmente progressivement le rapport cyclique des pulsations pour obtenir un courant efficace dans la bobine variant de façon progressive.

Néanmoins, selon ces différentes techniques, la vitesse de rotation du moteur reste non maîtrisée.

Le but de l'invention est donc de pallier ces inconvénients et ce, de manière simple et économique.

Elle a donc pour objet un procédé de commande de l'alimentation d'un moteur électrique de démarreur de véhicule automobile doté d'un pignon mobile entre une position de repos et une position active dans laquelle il coopère avec l'engrenage d'une couronne de démarrage du moteur thermique du véhicule, selon lequel au cours du déplacement du pignon de sa position de repos jusqu'à sa position active, l'on met en oeuvre une première phase d'alimentation du moteur électrique en énergie électrique avec une puissance réduite et, lorsque le pignon se situe en position active, l'on met en oeuvre une deuxième phase d'alimentation du moteur électrique avec une puissance accrue, essentiellement caractérisé en ce qu'au moins lors de la première phase d'alimentation du moteur électrique, l'on pilote l'alimentation du moteur électrique en fonction de sa vitesse de rotation.

Dès lors, la vitesse du moteur, qui reste dépendante d'un ensemble de paramètres non maîtrisables, tels que la température, l'usure des pièces, la viscosité des lubrifiants utilisés, ..., reste maîtrisée.

Ce procédé peut également comporter une ou plusieurs des caractéristiques suivantes, prises isolément ou selon toutes les combinaisons techniquement possibles :
- le pignon mobile étant déplacé de sa position de repos vers sa position active sous l'action d'un électro-aimant, la première phase d'alimentation est mise en oeuvre à l'expiration d'une période de temps prédéterminée après activation de l'électro-aimant ;
- la période de temps est inférieure ou égale à environ une seconde ;
- la deuxième phase d'alimentation du moteur électrique est mise en oeuvre à l'issu d'une temporisation après que le pignon a atteint sa position active ;
- la temporisation est comprise entre environ 2 et 200 millisecondes ;
- la temporisation est déterminée en fonction du déplacement angulaire de l'arbre du moteur électrique.

L'invention a également pour objet un dispositif de commande de l'alimentation d'un moteur électrique d'un démarreur de véhicule automobile, comprenant des moyens de commutation raccordés à la batterie d'alimentation du véhicule, des moyens de détection de la position d'un pignon mobile d'entraînement d'une couronne de démarrage du moteur thermique du véhicule et une unité de commande apte à piloter l'alimentation du moteur électrique selon une première phase d'alimentation du moteur en énergie électrique avec une puissance réduite au cours de laquelle le pignon du démarreur est déplacé d'une position de repos vers une position active dans laquelle il coopère avec la couronne d'entraînement et une deuxième phase d'alimentation du moteur électrique en énergie électrique avec une puissance accrue lorsque le pignon se situe dans sa position active, essentiellement caractérisé en ce qu'il comporte des moyens de mesure de la vitesse de rotation du moteur du démarreur associés à l'unité de commande pour piloter l'alimentation du moteur électrique en fonction de la vitesse de rotation de ce dernier, au moins au cours de la première phase d'alimentation.

Ce dispositif peut avantageusement être complété par une ou plusieurs des caractéristiques suivantes :
- les moyens de commutation sont constitués par un onduleur dont les cellules de commutation sont alimentées par des signaux de commande délivrés par l'unité de commande dont la fréquence est modulée en fonction de la vitesse de rotation du moteur électrique ;
- les moyens de commutation sont constitués par un commutateur raccordé en série entre la batterie d'alimentation du véhicule et le moteur électrique, des moyens assurant une comparaison de la vitesse de rotation du moteur avec une valeur minimale de seuil à partir de laquelle le moteur est alimenté et avec une valeur maximale de seuil à partir de laquelle l'alimentation du moteur est coupée ;
- les moyens de mesure de la vitesse de rotation du moteur sont constitués par un capteur de mesure ;
- les moyens de mesure de la vitesse de rotation du moteur sont constitués par des moyens de traitement des courants induits par le rotor du moteur électrique ;
- il comporte des moyens de détection du pignon, aptes à détecter le positionnement de ce dernier en position active, raccordés à l'unité de commande pour provoquer la mise en oeuvre de la deuxième phase d'alimentation ;
- il comporte des moyens de mesure du déplacement angulaire de l'arbre moteur du démarreur et des moyens de comparaison de la valeur mesurée du déplacement angulaire avec une valeur de seuil à partir de laquelle on autorise la mise en oeuvre de la deuxième phase d'alimentation.

D'autres buts, caractéristiques et avantages de l'invention ressortiront de la description suivante, donnée uniquement à titre d'exemple, et faite en référence aux dessins annexés sur lesquels :
- la figure 1, dont il a déjà fait mention, représente un démarreur de véhicule automobile conforme à l'état de la technique ;
- la figure 2 représente schématiquement un montage d'alimentation d'un démarreur conforme à l'invention ;
- la figure 3 illustre schématiquement la structure d'un démarreur pourvu d'un tel dispositif d'alimentation ;
- la figure 4 illustre un autre mode de réalisation d'un montage d'alimentation d'un démarreur conforme à l'invention ; et
- la figure 5 est une courbe montrant l'évolution de la vitesse de rotation du moteur et du démarreur en fonction du temps, au cours des première et deuxième phases d'alimentation.

Tel qu'illustré à la figure 2, sur laquelle on a représenté le schéma électrique d'un dispositif d'alimentation d'un moteur à courant alternatif d'un démarreur de véhicule automobile, le dispositif comporte essentiellement un onduleur 24 constitué d'un ensemble de cellules de commutation 26-1, 26-2, ..., 26-n montées en pont pilotées à l'ouverture et à la fermeture par une unité de commande 30 pour l'alimentation de chacune des bobines 32-1, 32-2, ..., 32-n du moteur électrique 34 du démarreur.

A cet effet, l'unité de commande 30 est pourvue de sorties respectives s raccordées à la grille de chacune des cellules de commutation de l'onduleur 24 et fournit à ces dernières un signal de forme rectangulaire dont la fréquence est modulée en fonction de la vitesse de rotation du moteur électrique 34.

Par ailleurs, le drain des cellules de commutation 26-1, 26-2..., 26-n de l'une des branches de l'onduleur 24 est raccordé à la borne positive B⁺ de la batterie d'alimentation du véhicule, la source de ces cellules de commutation étant raccordée à une bobine respective du moteur.

En ce qui concerne les cellules de commutation 28-1, 28-2, ..., 28-n de l'autre branche de l'onduleur 24, leur drain est raccordé aux bobines d'alimentation, leur source étant raccordée à la masse.

Par ailleurs, le dispositif d'alimentation du moteur 34 est pourvu d'un organe 36 de mesure de la vitesse de rotation et de la position angulaire de l'induit du moteur 34, fournissant à l'unité de commande 30 des signaux de mesure correspondant, ainsi qu'un électro-aimant 38 pilotant le déplacement du pignon équipant l'arbre moteur du moteur électrique 34 d'une position de repos, dans laquelle il est désengagé de la couronne d'entraînement du moteur thermique du véhicule, vers une position active dans laquelle il engrène avec celle-ci pour entraîner en rotation le moteur thermique.

Par ailleurs, une ligne de commande pourvue d'un interrupteur K à commande par clé de contact est raccordée à une entrée e de l'unité de commande 30 d'une part et à la borne positive B⁺ de la batterie d'alimentation du véhicule, d'autre part.

On notera que l'organe de mesure 36 peut être constitué par tout type de capteur approprié pour fournir à l'unité de commande 30 un signal de mesure de la vitesse de rotation du moteur et un signal de mesure de la position angulaire de l'induit, par exemple un capteur de type inductif, à effet Hall, de type capacitif, piézoélectrique, ...

En ce qui concerne le démarreur, en se référant à la figure 3 sur laquelle on a représenté de manière schématique ses principaux éléments constitutifs, celui-ci est pourvu du moteur électrique 34 auquel est raccordé un module d'électronique de puissance 37 incorporant les composants du circuit représenté sur la figure 2, à savoir le circuit onduleur ainsi que l'unité de commande 30.

L'arbre moteur du moteur électrique est pourvu d'un pignon 39 pourvu d'une roue libre déplaçable axialement, comme mentionné précédemment, entre une position de repos, dans laquelle le pignon est désengagé d'une couronne d'entraînement du moteur thermique du véhicule, et une position active, dans laquelle il engrène avec celle-ci, sous le contrôle de l'électro-aimant 38, par l'intermédiaire de moyens mécaniques 40, essentiellement constitués par une fourchette montée de manière oscillante et coopérant, par l'une de ses extrémités avec un noyau plongeur disposé dans l'électro-aimant 38 et dont l'autre extrémité assure le déplacement axial du pignon mobile 39.

On voit par ailleurs sur cette figure 3 que le démarreur est pourvu de l'organe de mesure 36.

Le démarreur qui vient d'être décrit est complété par un détecteur (non représenté) disposé en bout de course du pignon 39 et apte à détecter le positionnement de ce dernier en position active, ce détecteur étant raccordé à l'unité de commande pour piloter l'alimentation du moteur électrique du démarreur.

On détaillera ci-après le fonctionnement du démarreur et du dispositif d'alimentation de ce dernier qui viennent d'être décrits.

Comme indiqué précédemment, l'unité de commande 30 pilote les cellules de commutation de l'onduleur 24 de manière à provoquer l'alimentation du moteur électrique 34 selon une première phase d'alimentation à puissance réduite, mise en oeuvre lorsque le pignon est déplacé de sa position de repos jusqu'à sa position active, et selon une deuxième phase d'alimentation à puissance accrue, mise en oeuvre lorsque le pignon se situe en position active.

Ainsi, dès que l'utilisateur a fermé l'interrupteur K par actionnement de sa clé de contact, l'unité de commande 30 provoque l'alimentation de l'électro-aimant 38 de manière à provoquer le déplacement du pignon 39 de sa position de repos vers sa position active.

Dès fermeture de l'interrupteur K, l'unité de commande 30 met en oeuvre la première phase d'alimentation du moteur électrique 34 à faible puissance en pilotant la grille de chacune des cellules de commutation, de manière connue en soi, par exemple par modulation par largeur d'impulsions, de manière à entraîner le moteur électrique avec une vitesse réduite, par exemple comprise entre 1 et 500 tours par minute.

Cependant, de préférence, l'unité de commande 30 incorpore des moyens de temporisation de manière à lancer cette première phase d'alimentation après l'expiration d'une période de temps prédéterminée, par exemple inférieure ou égale à environ une seconde, de manière à éviter une chute de tension de la batterie due à la mise en marche du moteur électrique alors que l'électro-aimant 38 est encore à grand entrefer et que, de ce fait, les forces d'attraction développées risquent d'être insuffisantes pour vaincre les efforts résistant du noyau mobile dû au frottement ou à la présence de ressorts de rappel. On peut alors réduire le dimensionnement de l'électro-aimant 38.

On notera que, au cours de cette première phase, l'unité de commande 30 reçoit, sur l'une de ses entrées, un signal de mesure de la vitesse de rotation du moteur et module la fréquence des signaux de commande appliqués à la grille des cellules de commutation de manière à maintenir la vitesse de rotation à la valeur faible prédéterminée.

Dès que le pignon 39 atteint sa position active, l'unité de commande 30 provoque la mise en oeuvre de la deuxième phase d'alimentation, à puissance accrue, de manière à permettre le démarrage du moteur thermique du véhicule.

Cette deuxième phase est mise en oeuvre dès que le pignon 38 atteint la butée de fin de course, détectée, comme mentionné précédemment au moyen d'un détecteur approprié, ou à l'expiration d'une temporisation après que le pignon a atteint cette butée, par exemple comprise entre 2 et 200 millisecondes, de manière à permettre un engrènement des dents de pignon 39 avec celles de la couronne d'entraînement du moteur. Cette temporisation peut toutefois être modulée en fonction de différents paramètres de fonctionnement, tels que la température, la tension d'alimentation de l'électro-aimant, ...

On notera cependant que, en variante, les moyens de détection du positionnement du pignon en position active peuvent être remplacés par un algorithme approprié d'analyse du courant absorbé par le moteur électrique, incorporé à l'unité de commande 30, apte à détecter une montée brusque du courant engendré pour vaincre le couple résistant du moteur thermique lorsque le pignon s'engrène avec la couronne d'entraînement.

Par ailleurs, cette deuxième phase d'alimentation à pleine puissance peut également être mise en oeuvre après que l'induit du moteur électrique a parcouru une distance angulaire prédéterminée, laquelle distance correspond à une distance angulaire à partir de laquelle, dans le pire des cas, le pignon a atteint la butée.

Dans l'exemple de réalisation qui vient d'être décrit, on a considéré que le moteur 34 est constitué par un moteur à courant alternatif.

On va maintenant décrire, en référence aux figures 4 et 5, un autre mode de réalisation d'un dispositif d'alimentation conforme à l'invention, approprié pour l'alimentation d'un moteur à courant continu.

Conformément à ce mode de réalisation, le dispositif d'alimentation comporte essentiellement une unité de commande 41 recevant, en entrée, des signaux e1 et e2 représentatifs de la vitesse de rotation du moteur électrique M du démarreur ainsi que, sur une entrée e3, un signal de commande délivré après action sur un interrupteur K au moyen d'une clé de contact.

L'unité de commande 41 est raccordée, en sortie, à un électro-aimant 42 ayant pour fonction de commander le déplacement axial du pignon du démarreur de sa position de repos jusqu'à sa position active, ainsi qu'un transistor 44 fonctionnant en interrupteur, placé en série entre le moteur M, avec interposition d'un inducteur 46, et la borne positive B⁺ d'alimentation de la batterie du véhicule automobile.

Un capteur 48 de mesure de la vitesse de rotation de l'arbre du moteur M et de mesure de la position angulaire de l'induit de ce dernier, constitué par exemple par une roue codée 50 liée à l'arbre du moteur et par un détecteur 52 correspondant, fournit par l'intermédiaire d'un circuit 54 de mise en forme et d'un convertisseur de fréquence/tension 56, une tension Um représentative de la vitesse et de la position angulaire de l'arbre moteur.

Un premier comparateur 58 effectue une comparaison entre la tension Um et une première tension de référence Uref1 représentative d'une valeur minimale de la vitesse de rotation du moteur au cours de la première phase d'alimentation du moteur et fournit une information correspondante sur l'entrée e1 de l'unité de commande 41.

Par ailleurs, un deuxième comparateur 60 réalise une comparaison entre cette tension Um et une deuxième tension de référence Uref2 représentative d'une valeur maximale de la vitesse de rotation du moteur M au cours de cette première phase d'alimentation.

Ainsi, lors du déplacement du pignon mobile de sa position de repos jusqu'à sa position active, l'unité de commande 41 pilote le transistor 44 en fonction de la vitesse de rotation du moteur M, c'est-à-dire qu'il rend passant le transistor 44 lorsque la tension Um se situe entre e1 et e2, et le bloque si la tension Um est supérieure à la deuxième valeur de seuil Uref2.

Ainsi, comme cela est visible sur la figure 5, la vitesse de rotation N du moteur est parfaitement maîtrisée et oscille, lors de la première phase I d'alimentation, entre deux valeurs extrêmes N1 et N2 qui correspondent chacune à une valeur de seuil de tension.

Parallèlement, et comme mentionné précédemment, l'unité de commande pilote l'électro-aimant 42 de manière à déplacer le pignon mobile du démarreur.

En particulier, elle met en oeuvre la deuxième phase d'alimentation II du moteur M après expiration d'une période de temps prédéterminée après positionnement du pignon dans sa configuration active, ce positionnement pouvant être détecté au moyen d'un capteur approprié ou déduit du déplacement angulaire de l'induit du moteur.

De même, et comme dans l'exemple de réalisation décrit précédemment, l'unité de commande 41 provoque l'alimentation du moteur M, au cours de la première phase d'alimentation, après expiration d'une temporisation, de manière à éviter toute chute de tension de la batterie due à la mise en marche du moteur M alors que l'électro-aimant 42 est encore à grand entrefer.

## Revendications

1. Procédé de commande de l'alimentation d'un moteur électrique (34) de démarreur de véhicule automobile doté d'un pignon (39) mobile entre une position de repos et une position active dans laquelle il coopère avec l'engrenage d'une couronne de démarrage du moteur thermique du véhicule, selon lequel au cours du déplacement du pignon (39) de sa position de repos jusqu'à sa position active, l'on met en oeuvre une première phase d'alimentation du moteur électrique (34) en énergie électrique avec une puissance réduite et, lorsque le pignon (39) se situe en position active, l'on met en oeuvre une deuxième phase d'alimentation du moteur électrique avec une puissance accrue, **caractérisé en ce qu**'au moins lors de la première phase d'alimentation du moteur électrique, l'on pilote l'alimentation du moteur électrique en fonction de sa vitesse de rotation.

2. Procédé de commande selon la revendication 1, **caractérisé en ce que** le pignon mobile (39) étant déplacé de sa position de repos vers sa position active sous l'action d'un électroaimant(38 ;42), la première phase d'alimentation est mise en oeuvre à l'expiration d'une période de temps prédéterminée après activation de l'électroaimant.

3. Procédé de commande selon la revendication 2, **caractérisé en ce que** la période de temps est inférieure ou égale à environ 1 seconde.

4. Procédé de commande selon l'une quelconque des revendications 1 à 3, **caractérisé en ce que** la deuxième phase d'alimentation du moteur électrique (34) est mise en oeuvre à l'issu d'une temporisation après que le pignon a atteint sa position active.

5. Procédé de commande selon la revendication 4, **caractérisé en ce que** la temporisation est comprise entre environ 2 et 200 millisecondes.

6. Procédé de commande selon l'une des revendications 4 et 5, **caractérisé en ce que** la temporisation est déterminée en fonction du déplacement angulaire de l'arbre du moteur électrique.

7. Dispositif de commande de l'alimentation d'un moteur électrique d'un démarreur de véhicule automobile, comprenant des moyens de commutation (24 ; 44) raccordés à la batterie d'alimentation du véhicule, des moyens de détection de la position d'un pignon mobile (39) d'entraînement d'une couronne de démarrage du moteur thermique du véhicule et une unité de commande (30 ; 41) apte à piloter l'alimentation du moteur électrique selon une première phase d'alimentation du moteur en énergie électrique avec une puissance réduite au cours de laquelle le pignon (39) du démarreur est déplacé d'une position de repos vers une position active dans laquelle il coopère avec la couronne d'entraînement et une deuxième phase d'alimentation du moteur électrique en énergie électrique avec une puissance accrue lorsque le pignon se situe dans la position active, **caractérisé en ce qu**'il comporte des moyens (36 ; 48) de mesure de la vitesse de rotation du moteur du démarreur associés à l'unité de commande (30 ; 41) pour piloter l'alimentation du moteur électrique en fonction de la vitesse de rotation de ce dernier, au moins au cours de la première phase d'alimentation.

8. Dispositif de commande selon la revendication 7, **caractérisé en ce que** les moyens de commutation sont constitués par un onduleur (24) dont les cellules de commutation (26-1,...,26-n, 28-1,..., 28-n) sont alimentées par des signaux de commande délivrés par l'unité de commande (30) dont la fréquence est modulée en fonction de la vitesse de rotation du moteur électrique.

9. Dispositif de commande selon la revendication 7, **caractérisé en ce que** les moyens de commutation sont constitués par un commutateur (44) raccordé en série entre la batterie d'alimentation du véhicule et le moteur électrique, et **en ce qu'**il comporte en outre des moyens (41) de comparaison de la vitesse de rotation du moteur avec une valeur minimale de seuil à partir de laquelle le moteur est alimenté et avec une valeur maximale de seuil à partir de laquelle l'alimentation du moteur est coupée

10. Dispositif de commande selon l'une quelconque des revendications 7 et à 9, **caractérisé en ce que** les moyens de mesure de la vitesse de rotation du moteur sont constitués par un capteur de mesure(48).

11. Dispositif de commande selon l'une quelconque des revendications 7 à 9, **caractérisé en ce que** les moyens de mesure de la vitesse de rotation du moteur sont constitués par des moyens de traitement des courants induits par le rotor du moteur électrique.

12. Dispositif de commande selon l'une quelconque des revendications 7 à 11, **caractérisé en ce qu**'il comporte des moyens de détection du pignon, aptes à détecter le positionnement de ce dernier en position active et raccordés à l'unité de commande pour provoquer la mise en oeuvre de la deuxième phase d'alimentation.

13. Dispositif de commande selon l'une quelconque des revendications 7 à 12, **caractérisé en ce qu**'il comporte en outre des moyens de mesure (36 ; 48) du déplacement angulaire de l'arbre moteur du démarreur et des moyens (30 ; 41) de comparaison de la valeur mesurée du déplacement angulaire avec une valeur de seuil à partir de laquelle on autorise la mise en oeuvre de la deuxième phase d'alimentation.

## Claims

1. Method of controlling the supply to an electric motor (34) for a motor vehicle starter provided with a pinion (39) able to move between an idle position and an active position in which it cooperates with the gearing on the starting ring of the thermal engine of the vehicle, according to which, during the movement of the pinion (39) from its idle position to its active position, a first phase of supplying the electric motor (34) with electrical energy at reduced power is implemented and, when the pinion (39) is situated in the active position, a second phase of supplying the electric motor at increased power is implemented, **characterised in that**, at least during the first phase of supplying the electric motor, the supply to the electric motor is controlled according to its speed of rotation.

2. Control method according to claim 1, **characterised in that**, the movable pinion (39) being moved from its idle position to its active position under the action of an electromagnet (38; 42), the first supply phase is implemented at the expiry of a predetermined period of time after activation of the electromagnet.

3. Control method according to claim 2, **characterised in that** the period of time is less than or equal to approximately one second.

4. Control method according to any one of claims 1 to 3, **characterised in that** the second supply phase of the electric motor (34) is implemented at the end of a time delay after the pinion has reached its active position.

5. Control method according to claim 4, **characterised in that** the time delay is between approximately 2 and 200 milliseconds.

6. Control method according to one of claims 4 and 5, **characterised in that** the time delay is determined according to the angular movement of the shaft of the electric motor.

7. Device for controlling the supply to an electric motor of a motor vehicle starter, comprising switching means (24; 44) connected to the vehicle supply battery, means of detecting the position of a movable pinion (39) driving the starting ring of the thermal engine of the vehicle and a control unit (30; 41) able to control the supply to the electric motor according to a first phase of supplying the motor with electrical energy at reduced power during which the pinion (39) of the starter is moved from an idle position to an active position in which it cooperates with the drive ring and a second phase of supplying the electric motor with electrical energy at increased power when the pinion is situated in the active position, **characterised in that** it comprises means (36; 48) of measuring the speed of rotation of the starter motor associated with the control unit (30; 41) in order to control the supply to the electric motor according to the speed of rotation of the latter, at least during the first supply phase.

8. Control device according to claim 7, **characterised in that** the switching means consist of an inverter (24) whose switching cells (26-1, ..., 26-n, 28-1, ..., 28-n) are supplied by control signals delivered by the control unit (30) whose frequency is modulated according to the speed of rotation of the electric motor.

9. Control device according to claim 7, **characterised in that** the switching means consist of a switch (44) connected in series between the vehicle supply battery and the electric motor, and **in that** it also comprises means (41) of comparing the speed of rotation of the motor with a minimum threshold value as from which the motor is supplied and with a maximum threshold as from which the supply to the motor is cut off.

10. Control device according to any one of claims 7 to 9, **characterised in that** the means of measuring the speed of rotation of the motor consist of a measuring sensor (48).

11. Control device according to any one of claims 7 to 9, **characterised in that** the means of measuring the speed of rotation of the motor consist of means of processing the currents induced by the rotor of the electric motor.

12. Control device according to any one of claims 7 to 11, **characterised in that** it comprises means of detecting the pinion, able to detect the positioning of the latter in the active position and connected to the control unit in order to cause the implementation of the second supply phase.

13. Control device according to any one of claims 7 to 12, **characterised in that** it also comprises means (36; 48) of measuring the angular movement of the drive shaft of the starter and means (30; 41) of comparing the measured value of the angular movement with a threshold value as from which the implementation of the second supply phase is enabled.

## Patentansprüche

1. Verfahren zur Steuerung der Stromversorgung eines Elektromotors (34) eines Kraftfahrzeuganlassers mit einem Ritzel (39), das zwischen einer Ruheposition und einer Arbeitsposition, in der es mit der Zahnung eines Anlasszahnkranzes des Verbrennungsmotors des Fahrzeugs zusammenwirkt, beweglich ist, wobei im Laufe der Verschiebung des Ritzels (39) von seiner Ruheposition bis zu seiner Arbeitsposition eine erste Phase der Versorgung des Elektromotors (34) mit elektrischer Energie mit einer verringerten Leistung stattfindet und, wenn sich das Ritzel (39) in Arbeitsposition befindet, eine zweite Phase der Versorgung des Elektromotors mit einer höheren Leistung stattfindet, **dadurch gekennzeichnet, dass** wenigstens bei der ersten Versorgungsphase des Elektromotors die Versorgung des Elektromotors in Abhängigkeit von seiner Drehzahl gesteuert wird.

2. Steuerungsverfahren nach Anspruch 1, **dadurch gekennzeichnet, dass** , insoweit das bewegliche Ritzel (39) unter der Einwirkung eines Elektromagneten (38; 42) von seiner Ruheposition zu seiner Arbeitsposition verschoben wird, die erste Versorgungsphase nach Ablauf eines vorbestimmten Zeitraums nach Aktivierung des Elektromagneten stattfindet.

3. Steuerungsverfahren nach Anspruch 2, **dadurch gekennzeichnet, dass** der Zeitraum kleiner oder gleich ungefähr einer Sekunde ist.

4. Steuerungsverfahren nach einem der Ansprüche 1 bis 3, **dadurch gekennzeichnet, dass** die zweite Versorgungsphase des Elektromotors (34) im Anschluss an eine Verzögerungszeit stattfindet, nachdem das Ritzel seine Arbeitsposition erreicht hat.

5. Steuerungsverfahren nach Anspruch 4, **dadurch gekennzeichnet, dass** die Verzögerungszeit zwischen ungefähr 2 und 200 Millisekunden liegt.

6. Steuerungsverfahren nach einem der Ansprüche 4 und 5, **dadurch gekennzeichnet, dass** die Verzögerungszeit in Abhängigkeit von der Winkelverschiebung der Welle des Elektromotors bestimmt wird.

7. Vorrichtung zur Steuerung der Stromversorgung eines Elektromotors eines Kraftfahrzeuganlassers, umfassend mit der Versorgungsbatterie des Fahrzeugs verbundene Schaltmittel (24; 44), Mittel zur Erfassung der Position eines beweglichen Ritzels (39) für den Antrieb eines Anlasszahnkranzes des Verbrennungsmotors des Fahrzeugs und eine Steuereinheit (30; 41), die in der Lage ist, die Versorgung des Elektromotors zu steuern entsprechend einer ersten Phase der Versorgung des Motors mit elektrischer Energie mit einer verringerten Leistung, in deren Verlauf das Ritzel (39) des Anlassers von einer Ruheposition zu einer Arbeitsposition verschoben wird, in der es mit dem Anlasszahnkranz zusammenwirkt, und einer zweiten Phase der Versorgung des Elektromotors mit elektrischer Energie mit einer höheren Leistung, wenn sich das Ritzel in seiner Arbeitsposition befindet, **dadurch gekennzeichnet, dass** sie Mittel (36; 48) zur Messung der Drehzahl des Motors des Anlassers umfasst, die mit der Steuereinheit (30; 41) verbunden sind, um die Versorgung des Elektromotors in Abhängigkeit von seiner Drehzahl wenigstens im Laufe der ersten Versorgungsphase zu steuern.

8. Steuervorrichtung nach Anspruch 7, **dadurch gekennzeichnet, dass** die Schaltmittel aus einem Wechselrichter (24) bestehen, dessen Schaltzellen (26-1, ..., 26-n, 28-1, ..., 28-n) durch von der Steuereinheit (30) gelieferte Steuersignale gespeist werden, deren Frequenz in Abhängigkeit von der Drehzahl des Elektromotors moduliert wird.

9. Steuervorrichtung nach Anspruch 7, **dadurch gekennzeichnet, dass** die Schaltmittel aus einem zwischen der Versorgungsbatterie des Fahrzeugs und dem Elektromotor in Reihe geschalteten Schalter (44) bestehen und dass sie außerdem Mittel (41) zum Vergleich der Drehzahl des Motors mit einem minimalen Schwellenwert umfasst, von dem an der Motor gespeist wird, und mit einem maximalen Schwellenwert, von dem an die Versorgung des Motors abgeschaltet wird.

10. Steuervorrichtung nach einem der Ansprüche 7 bis 9, **dadurch gekennzeichnet , dass** die Mittel zur Messung der Drehzahl des Motors aus einem Messwertgeber (48) bestehen.

11. Steuervorrichtung nach einem der Ansprüche 7 bis 9, **dadurch gekennzeichnet, dass** die Mittel zur Messung der Drehzahl des Motors aus Mitteln zur Verarbeitung der durch den Läufer des Elektromotors induzierten Ströme bestehen.

12. Steuervorrichtung nach einem der Ansprüche 7 bis 11, **dadurch gekennzeichnet, dass** sie Erfassungsmittel für das Ritzel umfasst, um dessen Positionierung in Arbeitsposition zu erfassen, die mit der Steuereinheit verbunden sind, um die Anwendung der zweiten Versorgungsphase zu bewirken.

13. Steuervorrichtung nach einem der Ansprüche 7 bis 12, **dadurch gekennzeichnet , dass** sie außerdem Messmittel (36; 48) zur Messung der Winkelverschiebung der Antriebswelle des Anlassers und Mittel (30; 41) zum Vergleich des gemessenen Werts der Winkelverschiebung mit einem Schwellenwert umfasst, von dem an die Anwendung der zweiten Versorgungsphase freigegeben wird.
